# EUROPÄISCHE PATENTSCHRIFT

(11) **EP 0 293 655 B1**
(45) Veröffentlichungstag und Bekanntmachung des Hinweises auf die Patenterteilung: **12.08.1992**
(21) Anmeldenummer: 88107677.2
(22) Anmeldetag: 13.05.1988
(51) Int. Cl.: E03C 1/04, F16K 11/00

(54) **Mischbatterie**
Mixing valve
Robinet de mélange

(30) Priorität: 23.05.1987 DE 3717442
(43) Veröffentlichungstag der Anmeldung: 07.12.1988
(73) Patentinhaber: FRIEDRICH GROHE AKTIENGESELLSCHAFT, D-58675 Hemer (DE)
(72) Erfinder: Krippendorf, Manfred, D-5870 Hemer (DE)

(56) Entgegenhaltungen:
- DE-A- 2 453 738
- DE-A- 3 301 060
- FR-A- 2 525 296
- FR-A- 2 525 296
- GB-A- 2 024 377

## Beschreibung

Die Erfindung bezieht sich auf eine Mischbatterie mit einer Befestigungseinrichtung für Wasch- und Spültische, Bidets o.dgl., wobei ein an der Öffnung des Tisches ausgebildeter oder ein in die Öffnung einsetz- und befestigbarer, mit einem Durchbruch für die Versorgungsleitungen etc. ausgestatteter Montagesockel vorgesehen ist, der als Stufenhülse ausgebildet ist, deren im Durchmesser größere Teil mit einer Stirnseite an der Oberfläche des Wasch- und Spültisches auflegbar und deren im Durchmesser kleinere Teil in die Öffnung einschiebbar ist, so daß das Batteriegehäuse von der an der Oberseite des Tisches vorstehenden Stufenhülse halterbar ist und die Stufenhülse von einem gegen die Unterseite des Tisches anziehbaren Spannmittel am Tisch befestigbar ist.
Eine Einrichtung dieser Art ist aus der GB-A-2 024 377 bekannt. Der Armaturenkörper dieses Wasserhahns ist hierbei in einem topfartigen Aufnahmeteil verschwenkbar gehalten, so daß das einstückig mit dem Armaturenkörper ausgebildete Auslaufrohr in verschiedene Schwenkpositionen bringbar ist. Das Aufnahmeteil ist mit einem Gewindesockel ausgestattet, der durch eine Öffnung eines Sanitärobjekts hindurchführbar ist und dann von der Unterseite des Sanitärobjekts zur Verankerung mit einer Schraubenmutter verspannt wird.
Die Befestigung der Mischbatterie von der Unterseite des Wasch- oder Spültisches wird häufig als umständlich empfunden und bereitet nicht selten Schwierigkeiten.

Aus der DE-A-24 53 738 ist außerdem eine Einrichtung bekannt, bei der der sichtbare Batteriekörper mit einer Schraube an einer im wesentlichen aus zwei Platten bestehenden Halterung befestigt wird. Im Bereich der Öffnung sind dabei eine Platte an der Oberseite und eine weitere Platte an der Unterseite eines Waschtisches vorgesehen und mit einem Bolzen verspannbar. Hierbei ist auch vorgesehen, daß die untere Platte aus zwei an einer Welle aneinander angelenkten, zum Einführen der Platte von der Oberseite aus in die Ausnehmung eines sanitären Objekts zueinander hin verschwenkbaren Teilen besteht, die nach dem Einführen in die Ausnehmung zum Zwecke des Anlegens der Platte gegen die Unterseite des sanitären Objekts auseinanderklappbar sind.
Diese Plattenausbildung ist jedoch relativ aufwendig. Darüber hinaus dürfte der Einbau dieser bekannten Vorrichtung von der Oberseite des Waschtisches aus problematisch sein.

Der Erfindung liegt daher die Aufgabe zugrunde, die eingangs beschriebene Mischbatterie mit der Befestigungseinrichtung so auszubilden, daß eine gut handhabbare Befestigung der Einrichtung und der Mischbatterie von der direkt zugänglichen Oberseite des Wasch- und Spültisches, Bidets o. dgl. erfolgen kann.

Diese Aufgabe wird erfindungsgemäß durch die im kennzeichnenden Teil des Anspruchs 1, 2 oder 3 angegebenen Merkmale gelöst.
Weitere Ausgestaltungen der Erfindung sind in den Ansprüchen 4 bis 9 angegeben.

Die mit der Erfindung erzielbaren Vorteile bestehen insbesondere darin, daß sowohl die Mischbatterie als auch die Stufenhülse von der Oberseite des Wasch- und Spültisches aus in einfacher Weise angesetzt und befestigt werden können. Hierbei können die Spannmittel für die Stufenhülse als schwenkbare Laschen ausgebildet sein, die nach dem Einstecken in die Öffnung vom Monteur von Hand durch den Durchbruch für die Versorgungsleitungen der Mischbatterie und Betätigungsgestänge für separate Ventile etc. in eine Spreizstellung verschwenkt werden und dann von der Oberseite mit im Hülsenmantel geführten Spannschrauben gegen die Unterseite des Tisches gepreßt werden. Alternativ können auch in parallel zur Mittelachse geführten Längsschlitzen, z.B. mit Gummischnurringen in Spreizstellung gestrammte Spannpratzen angeordnet werden, wie sie für Steckdoseneinsätzen bei Elektroinstallationen bekannt sind. Darüber hinaus kann auch die Stufenhülse zweiteilig ausgebildet sein, wobei beide Teile mittels Gewinde zusammenschraubbar sind. Der in die Öffnung des Tisches einführbare Teil ist dabei als Rohrstutzen ausgebildet und weist darüber hinaus mehrere diametral gegenüberliegende Schlitze auf, in die entsprechend bemessene Winkelbacken von der Oberseite des Tisches aus einsetzbar sind, so daß danach mit Hilfe des Gewindes die beiden Hülsenteile im Waschtisch verspannt werden können. Die gestuft übereinander angeordneten Schlitze dienen zur Anpassung an unterschiedliche Dicken des Waschtisches.
Die Befestigung der Mischbatterien an der Stufenhülse kann vorteilhaft als Bajonettverbindung ausgebildet sein. Aber auch mit einer Überwurfmutterverschraubung etc. zwischen Stufenhülse und der Mischbatterie kann eine relativ einfach zu handhabende Befestigung hergestellt werden.
Insbesondere für Wasch- und Spülbecken aus Keramikmaterial kann die separate Stufenhülse zweckmäßig mit einem relativ langen, in die Öffnung des Tisches einsteckbaren schlanken Hülsenteil ausgestattet werden. Andererseits kann die Stufenhülse auch als relativ flache Scheibe ausgebildet sein, die auf den Wasch- oder Spültisch im Bereich der Öffnung von der Oberseite legbar ist und die unter den Tisch fassenden Spannmittel sowie die Halte- und Befestigungsmittel für die Mischbatterie trägt. Eine derartige Ausbildung kann zweckmäßig bei Teilen aus relativ dünnen Materialien, wie Metallblech etc. verwendet werden.

Bei Mischbatterien, bei denen die Versorgungsleitungen nicht fabrikmäßig am Batteriegehäuse angelötet etc. sind, um z.B. den Platzbedarf für die Lagerung zu verringern, und mittels Steckkupplung erst bei der Installation der Mischbatterie mit dem Batteriegehäuse verbunden werden, kann die Stufenhülse zweckmäßig mit Haltemitteln für die Rohrleitungen versehen werden, derart, daß beim Aufstecken der Mischbatterie auch die dichte Verbindung zu den Rohrleitungen hergestellt wird.
In einer bevorzugten Ausführung kann die Halterung der Rohrleitungen mit einer von der Oberseite des Waschtisches in die Stufenhülse einlegbaren Scheibe erfolgen, in der die Rohre gehaltert sind. Vorteilhaft kann die Halterung der Versorgungsleitungen verstellbar ausgebildet werden, so daß auch Mischbatterien mit unterschiedlichen Abstandsmaßen der Anschlüsse für die Versorgungsleitungen eingesetzt werden können.

Ausführungsbeispiele der Erfindung sind in der Zeichnung dargestellt und werden im folgenden näher beschrieben. Es zeigt
- Figur 1: eine an einem Wasch- oder Spültisch montierte Mischbatterie teilweise geschnitten;
- Figur 2: einen Teil der Mischbatterie gemäß Figur 1 in vergrößerter Darstellung;
- Figur 3: die Befestigungseinrichtung mit einer Stufenhülse gemäß Figur 1 im Längsschnitt und vergrößerter Darstellung;
- Figur 4: Die Befestigungseinrichtung Figur 3 in der Schnittebene IV;
- Figur 5: die Befestigungseinrichtung gemäß Figur 3 in der Schnittebene V;
- Figur 6: eine andere Befestigungseinrichtung für die Mischbatterie gemäß Figur 1 im Längsschnitt;
- Figur 7: einen Teil der Befestigungseinrichtung gemäß Figur 6 in vergrößerter Darstellung;
- Figur 8: einen anderen Teil der Befestigungseinrichtung gemäß Figur 6 in vergrößerter Darstellung;
- Figur 9: die Befestigungseinrichtung gemäß Figur 6 in der Schnittebene IX;
- Figur 10: die Befestigungseinrichtung gemäß Figur 6 in der Schnittebene X;
- Figur 11: eine weitere Befestigungseinrichtung für die Mischbatterie gemäß Figur 1 teilweise im Längsschnitt, wobei die linke Bildhälfte die im Waschtisch verspannte Stufenhülse zeigt, während in der rechten Bildhälfte der Einführvorgang in die Öffnung des Waschtisches dargestellt ist;
- Figur 12: eine Draufsicht der Befestigungseinrichtung gemäß Figur 11;
- Figur 13: die Befestigungseinrichtung gemäß Figur 11 in der Schnittebene XIII;
- Figur 14: die in Figur 11 gezeigte Spannpratze in Vorder-, Seiten- und Draufsicht;
- Figur 15: den in Figur 11 gezeigten Gleitstein in der Seiten- und Draufsicht.
- Figur 16: eine teilweise dargestellte Mischbatterie mit Befestigungseinrichtung gemäß Figur 3, wobei die Mischbatterie mit in das Batteriegehäuse einsetzbaren Versorgungsleitungen versehen ist;
- Figur 17: die Mischbatterie gemäß Figur 16 in der Schnittebene XVII.

Der Einfachheit halber sind bei den Ausführungsbeispielen in der Zeichnung gleiche oder entsprechende Elemente mit jeweils gleichen Bezugszeichen versehen.
In den Ausführungsbeispielen ist eine Eingriffmischbatterie mit einem Batteriegehäuse 1 gezeigt, bei der an der Unterseite eine Sackbohrung 12 ausgebildet ist, in die der im Durchmesser größere Teil 32,321 einer Stufenhülse 3 einschiebbar ist. Das Batteriegehäuse 1 kann dabei mit einem Bajonettverschluß 11 auf den vorkragenden Teil 32 der Stufenhülse 3 befestigt werden und mit Hilfe eines Verriegelungsstiftes 15 oder einer Schraube 13 in der Montagelage gesichert werden. Die Versorgungsleitungen 14 für die Mischbatterie sowie die eventuell erforderlichen Betätigungsgestänge für separat angeordnete Ventile unterhalb des Waschtisches sind durch einen Durchbruch 31 in der Stufenhülse 3 unterhalb eines Waschtisches 2 geführt.

Die Stufenhülse 3, wie sie insbesondere in den Figuren 3 bis 5 dargestellt ist, weist einen im Durchmesser kleineren Teil 33 auf, welcher so bemessen ist, daß er in eine Öffnung 21 des Waschtisches 2 einschiebbar ist, wobei an der Stirnseite des sprunghaft vergrößerten Teils eine Dichtung 16 angelagert werden kann.
Die Stufenhülse 3 weist zwei etwa diametral gegenüberliegende Verdickungen im Bereich des Durchbruches 31 auf, wobei in den Verdickungen parallel zur Mittelachse in Bohrungen je eine Spannschraube 35 angeordnet ist, die über Gewinde mit je einer Lasche 36 verbunden ist.
Bei der Installation der Mischbatterie wird zunächst die Stufenhülse 3 mit dem kleineren Teil 33 mit zur Mittelachse verschwenkten Laschen 36 in die Öffnung 21 des Waschtisches eingeschoben. Nunmehr kann mit der Hand durch den Durchbruch 31 in der Stufenhülse 3 hindurchgefaßt werden und die beiden Laschen 36 in die äußere Lage verschwenkt werden, wonach dann mit einem Schraubendreher mit Hilfe der Spannschrauben 35 die Stufenhülse 3 fest im Waschtisch 2 verspannt werden kann.
Hiernach kann die Mischbatterie mit den Versorgungsleitungen 14 etc. durch den Durchbruch 31 geführt und mit der Sackbohrung 12 auf den im Durchmesser größeren Teil 32 aufgesteckt und mit Hilfe des Bajonettverschlusses 11 befestigt werden. Sodann kann der Verriegelungsstift 15 (Figur 1,2) oder die Schraube 13 (Figur 3) zur Sicherung der Montagelage eingesetzt werden. Hiernach ist die Mischbatterie auf dem Waschtisch montiert und die Versorgungsleitungen 14 können mit dem Wasserleitungsnetz verbunden werden. Die Demontage der Mischbatterie erfolgt in umgekehrter Reihenfolge. Soll hierbei lediglich die vorhandene Mischbatterie gegen eine neue ausgetauscht werden, so kann die Stufenhülse 3 im Waschtisch montiert bleiben.

In den Figuren 6 bis 10 ist ein anderes Ausführungsbeispiel der Befestigungseinrichtung für die Mischbatterie gemäß Figur 1 dargestellt. Die Stufenhülse 3 ist dabei aus einem Rohrstutzen 331 und einer Scheibe 321 gebildet, wobei beide Teile mittels Gewinde 37 miteinander verbunden sind. In dem Rohrstutzen 331 sind mit Abstand zueinander eine Reihe von gegenüberliegenden Schlitzen 38 ausgebildet, in die Winkelbacken 39 in Abhängigkeit von der Dicke des Waschtisches 2, wie insbesondere aus den Figuren 6,9 und 10 entnehmbar ist, einhängbar sind. Die Befestigung des Batteriegehäuses 1 an der Scheibe 321 erfolgt hierbei in gleicher Weise, wie bei dem vorstehend beschriebenen Ausführungsbeispiel.
Die Montage mit der vorstehend beschriebenen Befestigungseinrichtung kann in folgender Weise erfolgen: Zunächst wird der Rohrstutzen 331 bis zur Anlage der Scheibe 321 mit der Dichtung 16 an der Oberfläche des Waschtisches 2 eingesenkt. Sodann werden die Winkelbacken von der Oberseite des Waschtisches 2 durch den Durchbruch 31 in die entsprechenden Schlitze 38 eingesetzt, wobei die Winkelbacken mit Wangen 391 unter die Unterseite des Waschtisches 2 fassen. Nunmehr wird die Scheibe 321 zum Rohrstutzen 331 gedreht, bis der Waschtisch zwischen den Wangen 391 und der Scheibe 321 hinreichend verspannt ist. Danach wird mit einer Sicherungsschraube 371, die radial in der Scheibe 321 angeordnet ist, die Drehstellung des Rohrstutzens 331 zur Scheibe 321 gesichert. Schließlich kann die Mischbatterie mit den Versorgungsleitungen 14 durch die Stufenhülse 3 hindurchgeführt und die Scheibe 321 in die Sackbohrung 12 des Batteriegehäuses 1 eingesenkt und mit Hilfe des Bajonettverschlusses verbunden werden. Zur Sicherung der Mischbatterie in der montierten Stellung wird dann die Schrauben 13 eingedreht, wonach die Mischbatterie am Waschtisch montiert ist.

In den Figuren 11 bis 15 ist ein abgewandeltes Ausführungsbeispiel nach den Figuren 3 bis 5 gezeigt. Die Stufenhülse 3 weist hierbei anstatt von in den Durchbruch 31 hineinragende Verdickungen Abflachungen im Durchbruch 31 auf, wie insbesondere den Figuren 12,13 zu entnehmen ist. Am Außenmantel des im Durchmesser kleineren Teils 33 der Stufenhülse 3 sind parallel zu den Abflachungen Schlitze 381 parallel zur Mittelachse ausgebildet. In den beiden gegenüberliegenden Schlitzen 381 ist von dem größeren Teil 32 aus parallel zur Mittelachse jeweils eine Spannschraube 35 angeordnet, die jeweils in einen axial verschiebbar im Schlitz 381 angeordneten Gleitstein 361, Figur 15, mit Gewinde 351 einschraubbar ist. Oberhalb auf dem Gleitstein 361 ist jeweils eine Winkelpratze 391, Figur 14, aufgelagert und mit Hilfe eines Langlochs 393 schwenkbar an der dazugehörigen Spannschraube 35 gehaltert. Die Winkelpratze 391 ist dabei mit Hilfe eines Gummischnurrings 392 in Spreizstellung gestrammt. Beim Einführvorgang der Stufenhülse 3 in die Öffnung 21 des Waschtisches 2 werden somit die beiden gegenüberliegenden Winkelpratzen 391 in die zugehörigen Schlitze 381 geklappt, wie es insbesondere aus der rechten Bildhälfte der Figur 11 zu entnehmen ist. Sobald die Winkelpratzen 391 durch die Öffnung 21 hindurchgetreten sind, werden sie von dem Gummischnurring 392 in ihre Spreizstellung geklappt, so daß dann die Stufenhülse 3 mit Hilfe der Spannschrauben 35 an dem Waschtisch 2 verspannt werden kann. Im übrigen erfolgt der Montagevorgang in gleicher Weise wie bei den übrigen dargestellten Ausführungsbeispielen.
Die Stufenhülse kann insbesondere bei den Ausführungsbeispielen gemäß Figur 3 und 11 kostengünstig aus Kunststoff im Spritzgießverfahren hergestellt werden. Auch kann anstatt der Bajonettverbindung zwischen der Stufenhülse 3 oder Montagesockel eine Überwurfmutterverschraubung oder dergleichen Verbindung, mit der eine sichere Halterung des Batteriegehäuses auf dem Montagesockel herstellbar ist, vorgesehen sein.

Ein weiteres Ausführungsbeispiel ist in den Figuren 16 und 17 gezeigt. Die Montage der Stufenhülse 3 im Waschtisch 2 erfolgt hierbei in gleicher Weise wie bei dem in Figur 4 gezeigten Ausführungsbeispiel.
Die Versorgungsleitungen 14 sind bei dieser Mischbatterie jedoch nicht fabrikmäßig fest mit dem Batteriegehäuse 1 verbunden, sondern werden bei der Installation über Steckverbindungen mit der Mischbatterie verbunden. Hierzu ist ein von der Stirnseite des größeren Teils 32 der Stufenhülse 3 einlegbarer, scheibenartiger Einsatz 4 vorgesehen. Die Versorgungsleitungen 14 werden dabei jeweils mit einem Ringwulst 41 in einem Schlitz 43 des Einsatzes 4 axial festliegend gehaltert.
Nach der Montage der Stufenhülse 3 im Waschtisch 2 kann somit der Einsatz 4 mit den Versorgungsleitungen 14 in dem Teil 32 der Stufenhülse 3 eingelegt und gehaltert werden. Beim Aufstecken der Mischbatterie auf das Teil 32 werden dann gleichzeitig die Versorgungsleitungen 14 mit Ihren vorstehenden Enden in entsprechend ausgebildete Öffnungen des Batteriegehäuses eingeführt und mit jeweils einem oder mehreren Rundschnurdichtringen 42 gedichtet. Die Sicherung der Mischbatterie in der Stecklage kann dann wie bei den vorstehend beschriebenen Ausführungsbeispielen erfolgen.
Anstatt des Schlitzes 43, mit dem eine Anpassung an unterschiedliche Anschlußabstände verschiedener Mischbatterien ermöglicht ist, können auch verschiedene Löcher zur Aufnahme der Versorgungsleitungen 14 im Einsatz 4 ausgebildet sein. Auch können die Versorgungsleitungen 14 unmittelbar an der Stufenhülse befestigt sein, so daß dann ein besonderer Einsatz entfallen kann.

## Patentansprüche

1. Mischbatterie mit einer Befestigungseinrichtung für Wasch- und Spültische o. dgl., wobei ein an der Öffnung (21) des Tisches ausgebildeter oder ein in die Öffnung (21) einsetz- und befestigbarer, mit einem Durchbruch (31) für die Versorgungsleitungen etc. ausgestatteter Montagesockel vorgesehen ist, der als Stufenhülse (3) ausgebildet ist, deren im Durchmesser größere Teil (32, 321) mit einer Stirnseite an der Oberfläche des Wasch-und Spültisches (2) auflegbar und deren im Durchmesser kleinere Teil (33,331) in die Öffnung (21) einschiebbar ist, so daß das Batteriegehäuse (1) von der an der Oberseite des Tisches (2) vorstehenden Stufenhülse (3) halterbar ist und die Stufenhülse (3) von einem gegen die Unterseite des Tisches (2) anziehbaren Spannmittel am Tisch (2) befestigbar ist, dadurch gekennzeichnet, daß die Stufenhülse (3) im Bereich des Durchmessers zwei gegenüberliegende, nach innen vorkragende Verdickungen (34) aufweist, in denen parallel zur Mittelachse in Bohrungen je eine an der Stirnseite vorstehende Spannschraube (35) angeordnet ist, wobei auf dem vorstehenden Ende der Spannschraube (35) je eine Lasche (36) mit Gewinde gehaltert ist, derart, daß beim Einstecken der Stufenhülse (3) in die Öffnung (21) die Laschen (36) nach innen zur Mittelachse stellbar und zur Verspannung nach außen schwenkbar sind und in der nach außen geschwenkten Stellung die Stufenhülse (3) mit Hilfe der Spannschrauben (35) in der Öffnung (21) verspannbar ist.

2. Mischbatterie mit einer Befestigungseinrichtung für Wasch- und Spültische o. dgl., wobei ein an der Öffnung (21) des Tisches ausgebildeter oder ein in die Öffnung (21) einsetz- und befestigbarer, mit einem Durchbruch (31) für die Versorgungsleitungen etc. ausgestatteter Montagesockel vorgesehen ist, der als Stufenhülse (3) ausgebildet ist, deren im Durchmesser größere Teil (32, 321) mit einer Stirnseite an der Oberfläche des Wasch- und Spültisches (2) auflegbar und deren im Durchmesser kleinere Teil (33,331) in die Öffnung (21) einschiebbar ist, so daß das Batteriegehäuse (1) von der an der Oberseite des Tisches (2) vorstehenden Stufenhülse (3) halterbar ist und die Stufenhülse (3) von einem gegen die Unterseite des Tisches (2) anziehbaren Spannmittel am Tisch (2) befestigbar ist, dadurch gekennzeichnet, daß die Stufenhülse (3) von einem Rohrstutzen (331) und einer Scheibe (321) gebildet ist, die mittels Gewinde (37) zusammenschraubbar sind, wobei in der Wandung des Rohrstutzens (331) diametral gegenüberliegende Schlitze (38) angeordnet sind, in denen in Abhängigkeit von der Dicke des Tisches (2) Winkelbacken (39) einhängbar sind, die jeweils mit einer Wange (391) radial durch den darunterliegenden Schlitz (38) fassen und zusammen mit der Scheibe (321) und dem Gewinde (37) die Verspannung bewirken.

3. Mischbatterie mit einer Befestigungseinrichtung für Wasch- und Spültische o. dgl., wobei ein an der Öffnung (21) des Tisches ausgebildeter oder ein in die Öffnung (21) einsetz- und befestigbarer, mit einem Durchbruch (31) für die Versorgungsleitungen etc. ausgestatteter Montagesockel vorgesehen ist, der als Stufenhülse (3) ausgebildet ist, deren im Durchmesser größere Teil (32, 321) mit einer Stirnseite an der Oberfläche des Wasch- und Spültisches (2) auflegbar und deren im Durchmesser kleinere Teil (33,331) in die Öffnung (21) einschiebbar ist, so daß das Batteriegehäuse (1) von der an der Oberseite des Tisches (2) vorstehenden Stufenhülse (3) halterbar ist und die Stufenhülse (3) von einem gegen die Unterseite des Tisches (2) anziehbaren Spannmittel am Tisch (2) befestigbar ist, dadurch gekennzeichnet, daß die Stufenhülse (3) im äußeren Mantel des im Durchmesser kleineren Teils (33) zwei gegenüberliegende Schlitze (381) parallel zur Mittelachse aufweist und in dem anderen Teil (32) mittig zu jedem Schlitz (381) eine Spannschraube (35) in einer Bohrung gehaltert und mittels Gewinde (351) mit einem im Schlitz (381) verschiebbar gelagerten Gleitstein (361) verbunden ist, wobei auf dem Gleitstein (361) jeweils eine mit Hilfe eines Gummischnurrings (392) oder Feder in Spreizstellung gestrammte Winkelpratze (391) aufgelagert und mit einem Langloch (393) von der jeweiligen Spannschraube (35) gehaltert ist, so daß das Einführen und Verspannen der Stufenhülse (3) nach Art eines Steckdoseneinsatzes für elektrische Unterputz-Steckdosen ausführbar ist.

4. Befestigungsvorrichtung nach einem der Ansprüche 1 bis 3, dadurch gekennzeichnet, daß der im Durchmesser größere Teil (32) der Stufenhülse (3) zur Verbindung mit dem Batteriegehäuse (1) mit einem Bajonettverschluß (11) versehen ist.

5. Befestigungsvorrichtung nach einem der Ansprüche 1 bis 4, dadurch gekennzeichnet, daß im Batteriegehäuse (1) im Bereich der Wandung der Sackbohrung (12) ein Verriegelungsstift (15) oder eine Schraube (13) vorgesehen ist, so daß das Batteriegehäuse (1) in der Stecklage auf der Stufenhülse (3) sicherbar ist.

6. Befestigungsvorrichtung nach einem der Ansprüche 1 bis 5, dadurch gekennzeichnet, daß die Stufenhülse (3) aus Kunststoff hergestellt ist.

7. Befestigungsvorrichtung nach einem der Ansprüche 1 bis 6, dadurch gekennzeichnet, daß an der Stufenhülse (3) Mittel zur Befestigung der Versorgungsleitungen (14) ausgebildet sind, derart, daß beim Aufstecken der Mischbatterie auf die Stufenhülse (3) gleichzeitig die Versorgungsleitungen (14) mit dem Batteriegehäuse (1) dicht verbunden sind.

8. Befestigungsvorrichtung nach Anspruch 7, dadurch gekennzeichnet, daß ein von der Oberseite des Waschtisches (2) in die Stufenhülse (3) einlegbarer Einsatz (4) vorgesehen ist, in dem die Versorgungsleitungen (14) gehaltert sind.

9. Befestigungsvorrichtung nach Anspruch 7 oder 8, dadurch gekennzeichnet, daß die Mittel zur Befestigung der Versorgungsleitungen (14) verstellbar sind, derart, daß auch Mischbatterien mit unterschiedlichen Abstandsmaßen der Versorgungsleitungsanschlüssen eingesetzt werden können.

## Claims

1. Mixing tap with a fixing arrangement for wash-stands and sink units or similar facilities, in which a mounting base constructed at the opening (21) in the stand or unit or arranged to be inserted and secured in the opening (21) and having a channel (31) for the supply pipes etc. is provided, which mounting base is in the form of a graduated sleeve (3), the larger diameter part (32, 321) of which is arranged to be positioned with one end face on the surface of the wash- and sink stand (2) and the smaller diameter part (33, 331) of which is arranged to be inserted in the opening (21) so that the tap housing (1) can be fixed by the graduated sleeve (3) projecting at the top side of the stand or unit (2) and the graduated sleeve (3) can be secured to the stand or unit (2) by clamping means that can be tightened against the underside of the stand or unit (2), characterized in that, in the region of the diameter, the graduated sleeve (3) has two opposing inwardly projecting enlargements (34), in each of which, parallel to the centre line in bores, there is arranged a respective clamping screw (35) projecting at the end face, a respective threaded lug (36) being mounted on the projecting end of the clamping screw (35) such that, as the graduated sleeve (3) is inserted into the opening (21), the lugs (36) are inwardly adjustable towards the centre line and can be swivelled outwards to effect clamping, and in the outwardly-swivelled position the graduated sleeve (3) is arranged to be clamped in the opening (21) with the assistance of the clamping screws (35).

2. A mixing tap with a fixing arrangement for wash-stands and sink units or similar facilities, in which a mounting base constructed at the opening (21) in the stand or unit or arranged to be inserted and secured in the opening (21) and having a channel (31) for the supply pipes etc. is provided, which mounting base is in the form of a graduated sleeve (3), the larger diameter part (32, 321) of which is arranged to be positioned with one end face on the surface of the wash-stand or sink unit (2) and the smaller diameter part (33, 331) of which is arranged to be inserted in the opening (21) so that the tap housing (1) can be fixed by the graduated sleeve (3) projecting at the top side of the stand or unit (2) and the graduated sleeve (3) can be secured to the stand or unit (2) by clamping means that can be tightened against the underside of the stand or unit (2), characterized in that the graduated sleeve (3) is formed by a pipe stub (331) and a disc (321) which can be screwed together by means of the thread (37), diametrically opposing slots (38) being arranged in the wall of the pipe stub (331) in which, depending on the thickness of the stand or unit (2), angled jaw members (39) can be hung which, with a respective cheek member (391), grip radially through the slot (38) beneath and, together with the disc (321) and the thread (37), effect clamping.

3. A mixing tap with a fixing arrangement for wash-stands and sink units or similar facilities, in which a mounting base constructed at the opening (21) in the stand or unit or arranged to be inserted and secured in the opening (21) and having a channel (31) for the supply pipes etc. is provided, which mounting base is in the form of a graduated sleeve (3), the larger diameter part (32, 321) of which is arranged to be positioned with one end face on the surface of the wash-stand or sink unit (2) and the smaller diameter part (33, 331) of which is arranged to be inserted in the opening (21) so that the tap housing (1) can be fixed by the graduated sleeve (3) projecting at the top side of the stand or unit (2) and the graduated sleeve (3) can be secured to the stand or unit (2) by clamping means that can be tightened against the underside of the stand or unit (2), characterized in that, in the outer surface of its part (33) of smaller diameter, the graduated sleeve (3) has two opposing slots (381) parallel to the centre line, and in its other part (32), centrally with respect to each slot (381), a clamping screw (35) is secured in a bore and is connected by means of a thread (351) to a slide block (361) displaceably mounted in the slot (381), a respective angled claw (391) biassed with the aid of a rubber cord ring (392) or a spring into the extended position being supported on the slide block (361) and being fixed with a slot (393) by the respective clamping screw (35), so that the introduction and clamping of the graduated sleeve (3) can be effected in the manner of a socket-outlet insert for electrical flush sockets.

4. A fixing arrangement according to one of claims 1 to 3, characterized in that the part (32) of the graduated sleeve (3) of larger diameter is provided with a bayonet fitting (11) for connection to the tap housing (1).

5. A fixing arrangement according to one of claims 1 to 4, characterized in that in the tap housing (1) in the region of the wall of the blind bore (12) there is provided a locking pin (15) or a screw (13) so that the tap housing (1) can be secured in the mounted position on the graduated sleeve (3).

6. A fixing arrangement according to one of claims 1 to 5, characterized in that the graduated sleeve (3) is manufactured from plastics.

7. A fixing arrangement according to one of claims 1 to 6, characterized in that means for fixing the supply pipes (14) are formed on the graduated sleeve (3), so that as the mixing tap is positioned on the graduated sleeve (3) the supply pipes (14) are tightly connected to the tap housing (1) at the same time.

8. A fixing arrangement according to claim 7, characterized in that an insert (4) in which the supply pipes (14) are fixed is provided, which insert is arranged to be inserted from the top side of the wash-stand (2) into the graduated sleeve (3).

9. A fixing arrangement according to claim 7 or 8, characterized in that the means for fixing the supply pipes (14) are adjustable, so that even mixing taps with different spacings between supply pipe connections can be used.

## Revendications

1. Robinet mélangeur comportant un dispositif de fixation pour une table de lavabo ou d'évier ou analogue, comportant un socle de montage réalisé au niveau de l'ouverture (21) de la table ou qui se place et se fixe dans l'ouverture (21), avec un passage (31) pour les conduites d'alimentation, ce socle étant en forme de douille à épaulement (3) dont la partie (32, 321) de plus grand diamètre s'applique par une face frontale contre la surface supérieure de la table de lavabo ou d'évier (2) et la partie (33, 331) de plus petit diamètre se glisse dans l'orifice (21), pour que le corps de robinet (1) puisse être maintenu par la douille à épaulement (3) en saillie par rapport à la surface supérieure de la table (2) et la douille à épaulement (3) se fixe à la table (2) par un moyen de serrage appliqué contre la face inférieure de la table (2), batterie caractérisée en ce que la douille à gradin (3) comporte au niveau du diamètre, deux renforcements (34), opposés, en saillie vers l'intérieur, et ayant chacune un perçage parallèle à l'axe central, recevant une vis de serrage (35) en saillie par rapport à la face frontale, et sur l'extrémité en saillie des vis de serrage (35) il est maintenu une patte (36) avec filetage de façon qu'après avoir engagé la douille à épaulement (3) dans l'ouverture (21), on déplace les pattes (36) vers l'intérieur par rapport à l'axe central et en ce que pour le serrage on les bascule vers l'extérieur et dans cette position basculée vers l'extérieur on serre la douille à épaulement (3) dans l'ouverture (21) à l'aide des vis de serrage (35).

2. Robinet mélangeur comportant un dispositif de fixation pour un plateau de lavabo ou d'évier ou analogue, avec un socle de montage prévu sur l'ouverture (21) du plateau ou susceptible d'être placé et d'être fixé dans l'ouverture (21) en comportant un passage (31) pour les conduites d'alimentation, etc..., ce socle de montage étant en forme de douille à épaulement (3) dont la partie (32, 321) de plus grand diamètre s'applique par sa face frontale contre la surface supérieure du plateau de lavabo ou d'évier (2) et dont la partie (33, 331) de plus petit diamètre se glisse dans l'ouverture (21) de manière que le corps de robinet (1) soit maintenu par la partie de douille à épaulement (3) qui dépasse de la face supérieure de la table (2) et la douille à épaulement (3) se fixe au plateau (2) par des moyens de serrage qui s'appliquent contre la face inférieure du plateau (2), robinet caractérisé en ce que la douille à épaulement (3) est constituée par une douille tubulaire (331) et d'un disque (321) qui sont vissés par l'intermédiaire d'un filetage (37) et dans la paroi du manchon tubulaire (331) sont disposées des fentes (38) diamétralement opposées dans lesquelles, en fonction de l'épaisseur du plateau 2, s'accrochent des griffes coudées (39) qui viennent prendre chaque fois avec une joue (331), radialement à travers la fente (38) qui se trouve en-dessous et qui assure le serrage en coopérant avec la rondelle (321) et le filetage (37).

3. Robinet mélangeur comportant un dispositif de fixation pour un plateau de lavabo ou d'évier ou analogue, avec un socle de montage réalisé au niveau de l'ouverture (21) du plateau ou qui se place et se fixe dans l'ouverture (21) avec un passage (31) pour les conduite d'alimentation, etc..., ce socle de montage étant réalisé en forme de douille à épaulement (3) dont la partie (32, 321) de plus grand diamètre s'applique par sa face frontale contre la surface supérieure du plateau de lavabo et d'évier (2) et dont la partie (33, 331) de plus petit diamètre se glisse dans l'ouverture (21) de manière que le corps de robinet (1) soit maintenu par la partie de la douille à épaulement (3) qui est en saillie par rapport à la surface supérieure du plateau et en ce que la douille à gradin (3) soit fixée au plateau (2) par un moyen de serrage serré contre la face inférieure du plateau (2), robinet caractérisé en ce que la douille à épaulement (3) comporte dans l'enveloppe extérieure de la partie (33) de petit diamètre, deux fentes opposées (381), parallèles à l'axe central, et dans l'autre partie (32), au milieu de chaque fente (381), une vis de serrage (35) est maintenue dans un perçage et est reliée à un galet (361) monté coulissant dans une fente (381) avec un filetage (351), le galet (361) comportant une griffe coudée (391) maintenue en position d'écartement par un anneau en caoutchouc (392) ou un ressort, et cette griffe est maintenue par une vis de serrage (35) dans un trou oblong (393) de manière que l'introduction et le serrage de la douille à épaulement (3) puissent se faire à la manière d'une fixation de prise électrique encastrée.

4. Dispositif de fixation selon l'une des revendications 1 à 3, caractérisé en ce que la partie de plus grand diamètre (32) de la douille à épaulement (3) est munie d'une liaison de type baïonnette (11) pour se relier au corps de robinet (1).

5. Dispositif de fixation selon l'une des revendications 1 à 4, caractérisé en ce que dans le corps de robinet (1), au niveau de la paroi du trou borgne (12), il est prévu un goujon de verrouillage (15) ou une vis (13) pour bloquer le corps de robinet (1) en position enfichée sur la douille à épaulement (3).

6. Dispositif de fixation selon l'une des revendications 1 à 5, caractérisé en ce que la douille à épaulement (3) est en matière synthétique.

7. Dispositif de fixation selon l'une des revendications 1 à 6, caractérisé en ce que la douille à épaulement (3) comporte des moyens pour la fixation des conduites d'alimentation (14) de façon qu'en emmanchant le robinet mélangeur sur la douille à épaulement (3) on relie en même temps de manière étanche les conduites d'alimentation (14) au corps de robinet (1).

8. Dispositif de fixation selon la revendication 7, caractérisé par une garniture (4) qui se met en place dans la douille à épaulement (3) en passant par le côté supérieur du plateau (2), et qui maintient les conduites d'alimentation (14).

9. Dispositif de fixation selon la revendication 7 ou 8, caractérisé en ce que les moyens de fixation des conduites d'alimentation (14) sont réglables pour permettre d'utiliser également des robinets mélangeurs dont les raccords pour les conduites d'alimentation ont des écartements différents.
